# EUROPÄISCHE PATENTSCHRIFT

(11) **EP 1 054 229 B1**
(45) Veröffentlichungstag und Bekanntmachung des Hinweises auf die Patenterteilung: **29.06.2005**
(21) Anmeldenummer: 99890276.1
(22) Anmeldetag: 30.08.1999
(51) Int. Cl.: F41C 33/02, F41C 33/04

(54) **Holster für eine Feuerwaffe**
Holster for a firearm
Etui pour arme à feu

(30) Priorität: 20.05.1999 AT 90599
(43) Veröffentlichungstag der Anmeldung: 22.11.2000
(73) Patentinhaber: Glock, Gaston, 2232 Deutsch-Wagram (AT)
(72) Erfinder: Glock, Gaston, 2232 Deutsch-Wagram (AT)
(74) Vertreter: Patentanwälte BARGER, PISO & PARTNER

(56) Entgegenhaltungen:
- US-A- 1 641 439
- US-A- 1 930 203
- US-A- 2 349 376
- US-A- 2 551 913
- US-A- 5 048 735

## Beschreibung

Die Erfindung betrifft ein Holster für eine Feuerwaffe, speziell eine Handfeuerwaffe, mit einem Abzugbügel gemäß dem Oberbegriff des Anspruchs 1.

An Holster werden heute die unterschiedlichsten sicherheitstechnischen Anforderungen gestellt. So sollen sie die Waffe nicht nur sicher verwahren und mechanisch schützen, sondern auch ein Entwenden bzw. aus dem Holster reißen durch Dritte, beispielsweise im Falle eines Handgemenges, zuverlässig verhindern.

Gleichzeitig wird aber gefordert, dass der rechtmäßige Benutzer die Waffe ohne zusätzliche Aktivitäten oder gar die Verwendung der zweiten Hand jederzeit schnell und ungehindert ziehen können soll.

Die US 5,275,317 A betrifft einen Holster entsprechend dem Oberbegriff des Anspruchs 1 mit einem Sicherungsschutz gegen unbefugtes Herausziehen einer Feuerwaffe. Ein um eine Achse verschwenkbar gelagerter, C-förmiger Sperrriegel wird beim Einschieben der Waffe durch den Abzugsbügel in seine Verriegeltposition übergeführt. Dabei wird eine Nase des C-förmigen Sperrriegels hinuntergedrückt, während sich als Folge davon die andere, am anderen Ende des Sperrriegels angeordnete Nase in den Abzugsbügel schiebt und dessen Innenseite kontaktiert. Das Entriegeln der Waffe erfolgt über einen Entriegelungsstab, der gegen die Kraft einer Feder, die den Sperrriegel in der Verriegeltposition hält, gedrückt werden muss. In Ausgestaltungen sind auch V-förmige, nach selbem Prinzip arbeitende Sperrriegel vorgesehen, die von beiden Seiten in den Abzugsbügel greifen.

Der Nachteil eines derartigen Holsters besteht jedoch darin, dass zum Entriegeln des Holsters eine große Kraft erforderlich ist, die im wesentlichen der Federkraft zum Fixieren des Sperrriegels in der Verriegeltposition entspricht. Je größer der Schutz gegen unbefugtes Herausreißen der Waffe ist, desto schwerer lässt sich die Waffe entriegeln bzw. muss mehr Kraft auf den Entriegelungsstab ausgeübt werden. Auch das Einschieben der Waffe mit nachfolgendem Verriegeln ist mit hohem Kraftaufwand verbunden, da der Sperrriegel gegen die Kraft der Feder nach unten gedrückt werden muss.

Aus der US 5,573,157 A ein Holster bekannt, bei dem eine federnde Zunge von der Seite in den Abzugsbügel eingreift. Wenn die Waffe gezogen werden soll, so ist eine Betätigungsvorrichtung, deren Handhabe sich zwischen Holster und dem Benutzer befindet, nach unten zu drücken, wodurch die federnde Zunge durch eine Art Keil weggespreizt und der Abzugsbügel der Waffe und somit die Waffe selbst freigegeben wird. Beim Einstecken der Waffe wird die federnde Zunge so deformiert, dass der Abzugsbügel an ihr vorbei gleitet, wobei die federnde Zunge nach dem Passieren des Abzugsbügels wieder zurück in ihre Ausgangslage federt und die Waffe so blockiert.

Diese Vorrichtung hat den Nachteil, dass zur Betätigung der federnden Zunge die Handhabe um ein relativ langes Stück Weges verschoben werden muss, und dass insbesondere bei längerem Einsatz im Freien durch das Eindringen von Verschmutzungen und Fremdkörpem die federnde Zunge in ihrer freigebenden Lage fixiert werden kann, so dass keine ausreichende Sicherheit besteht. Dazu kommt noch, dass durch den großen Weg, den die federnde Zunge zurückzulegen hat, eine merkliche mechanische Beanspruchung erfolgt, durch die es bei häufiger Benutzung bzw. bei längerem Tragen zu Ermüdungserscheinungen im Bereich der Feder kommt, was schließlich zum Bruch der Feder führt.

Die US 2 551 913 A beschreibt einen Holster mit einer im Bereich des Abzugsbügels angeordneten Vorrichtung zur Fixierung der Feuerwaffe. Die Fixiervorrichtung umfasst eine Platte, die mit der Rückwand des Holsters fest verbunden ist. Auf dieser Platte ist ein Speriegel um eine Schwenkachse verschwenkbar gelagert. Durch eine Feder wird die Sperrnase des Sperrriegels in die Öffnung des Abzugsbügels gedrückt. Ein durch eine Öffnung des Holsters herausragender Schaltknopf ist mit dem Speriegel fest verbunden. Bei Betätigung des Schaltknopfes durch Hineindrücken erfolgt die Entriegelung der Feuerwaffe.

Der Holster aus der US 1 930 203 A besitzt eine Vorrichtung, die das Herausnehmen der Waffe aus dem Holster erleichtert aber keinen Sicherungsschutz gegen unbefugte Entnahme darstellt. Der Holster umfasst zwei Bereiche bzw. Teile, die durch ein Federscharnier zusammengehalten werden. Bei der im Holster eingesteckten Waffe ragt ein Knopf in den Abzugsbügel und wird von einer Feder in dieser Position gehalten. Sobald die Waffe aus dem Holster gezogen wird, drückt der Abzugsbügel gegen den Knopf, der über ein Gestänge, das im Holster drehbar gelagert ist, auf einen Einrastmechanismus wirkt, wodurch in Folge die beiden Bereiche des Holsters relativ zueinander ausschwingen können und eine im wesentlichen automatische Öffnung des Holsters erfolgt.

Die US 1 641 439 beschreibt ähnlich wie die US 2 551 913 A, einen Holster mit einer Fixiervorrichtung für eine Feuerwaffe, bei dem die Betätigung eines Knopfes zum Ausrasten eines Bügels aus der Innenseite des Abzugsbügels der Feuerwaffe bewirkt. Der Betätigungsknopf ist mit einer drehbar gelagerten Platte verbunden, die den Bügel aus dem Abzugsbügel in Richtung Holsterwand drückt.

Die US 2 349 376 A beschreibt ebenfalls einen Holster mit einem Einrastmechanismus für den Abzugsbügel einer Feuerwaffe, wobei eine Platte an der Außenseite des Holsters über eine Klammer bewegbar fixiert ist. Ein mit der Platte verbundener Fortsatz wird durch eine Feder in die Öffnung des Abzugsbügels gedrückt. Durch das Herausziehen der Platte gegen die Federkraft wird die Waffe entriegelt und kann herausgezogen werden.

Die Fixiervorrichtungen der oben beschriebenen Holster weisen einen einfach gestalteten Einrastmechanismus auf, dessen Betätigung allerdings mit einigem Aufwand verbunden ist und daher im Notfall kostbare Zeit in Anspruch nimmt. Darüber hinaus kann es passieren, dass sich die Waffe bei zu großen auftretenden Ausziehkräften von der Fixiervorrichtung löst und unbeabsichtigt aus dem Holster gerissen wird. Dies kann unter Umständen sogar zu einer Zerstörung der Fixiervorrichtung führen. Abgesehen davon, kann die Waffe dem Waffenträger, beispielsweise in einem Handgemenge, leicht entrissen werden. Die Vorrichtung aus der US 1 930 203 A, mit der beim Herausziehen der Waffe ein Mechanismus in Gang gesetzt wird, der das Öffnen des Holsters bewirkt, dient der äußerst leichten Entnahme der Waffe aus dem Holster. In diesem Sinne besitzt diese Vorrichtung auch keine Sicherung gegenüber unbeabsichtigten Ausziehkräften, Stößen oder anderen Erschütterungen.

Ein anderes Holster ist aus der WO98/40686 A bekannt. Bei diesem Holster erfolgt einerseits die Halterung der Waffe durch Magnete, die mit magnetisierbaren Bestandteilen der Waffe zusammenwirken, die Sicherheit gegen unbeabsichtigtes oder unerwünschtes Entnehmen der Waffe aus dem Holster ist durch einen Sicherheitsstift gegeben, der im wesentlichen normal auf die Symmetrieebene der Waffe verschiebbar gelagert ist und ebenfalls in den Bereich des Abzugsbügels ragt und durch eine Feder in dessen Bewegungsbahn bei der Entnahme der Waffe aus dem Holster gehalten wird. Durch eine flügelförmige Betätigungsvorrichtung, die eine schräge Ebene aufweist, die mit einer ebenfalls schrägen Auflaufebene des Stiftes zusammenwirkt, kann der Sicherungsstift gegen die Kraft der Feder aus dem Bewegungsbereich des Sicherungsbügels geschoben werden, wenn die Waffe aus dem Holster genommen werden soll. In einer Ausgestaltung ist vorgesehen, den Betätigungshebel bzw. den Sicherheitsstift durch ein Schloss in der Verriegelt-Position zu fixieren, um die Waffe im Holster nicht nur zu lagern, sondern auch sicher zu verwahren.

Wenn auch der Sicherungsstift auf der der offenen Seite des Holsters zugewandten Seite eine Abschrägung aufweist, um beim Einstecken der Waffe von dieser verschoben zu werden, ist es bei einem im Handel befindlichen Holster dieser Bauart nicht möglich, die Waffe in das Holster zu bringen, ohne die Handhabe zu betätigen, was naturgemäß den Bedienungskomfort wesentlich herabsetzt.

Darüber hinaus ist durch die gleitende Bewegung zwischen der Handhabe und dem Sicherungsstift entlang der beiden schrägen Flächen entweder der Betätigungsweg oder die zur Freigabe aufzubringende Kraft unangenehm groß, was in beiden Fällen, besonders wenn die Waffe im Ernstfall rasch und zuverlässig auch von nicht geübten Personen gezogen werden soll, unangenehm ist und zu Handhabungsfehlern führt.

Es ist das Ziel der Erfindung, ein Holster zu schaffen, das die dargelegten Nachteile nicht aufweist und bei dem eine Handfeuerwaffe einerseits zuverlässig und sicher auch bei großen auftretenden Ausziehkräften im Holster gehalten wird, anderseits das Betätigungsorgan zum Freigeben der Waffe mit minimalem Kraftaufwand zu betätigen ist und zur Freigabe auch nur ein minimaler Betätigungsweg des Mechanismus auftritt.

Erfindungsgemäß wird dieses Ziel bei einem Holster gemäß dem Oberbegriff des Anspruchs 1 erreicht, dadurch, dass am Spermegel um eine zur Schwenkachse parallele Schwenkachse verschwenkbare Sicherungsplatte gelagert ist, die, unter der Kraft einer Feder stehend, den Sperrriegel in seine Verriegelt-Position drängt und eine Kontaktnase aufweist, die bei gezogener Waffe an einer Gegenfläche des Gehäuses anliegt und so den Sperrriegel zumindest im wesentlichen in seiner Offenposition hält.

Durch diese Maßnahme werden die bisher bekannten weg- und kraftaufwendigen Betätigungsvorrichtungen mit Keilwirkung durch praktisch reine Drehbewegungen und lineare Bewegungen zur Ausübung von Druck oder Zug ersetzt, so dass der mechanische Wirkungsgrad der Vorrichtung deutlich erhöht wird, was sowohl den aufzubringenden Kräften als auch den zu durchmessenden Wegen zugute kommt und auf diese Weise auch die Funktionssicherheit und Lebensdauer der Vorrichtung erhöht.

Die Erfindung wird im folgenden an Hand der Zeichnung näher dargestellt. Dabei zeigen
die Fig. 1 bis 4 eine erfindungsgemäße Haltevorrichtung in einem Holster,
die Fig. 5 und 6 eine Ausgestaltung des erfindungsgemäßen Holsters, teilweise im Schnitt in der verriegelten und der freigegebenen Position,
die Fig. 7 und 8 eine weitere Ausgestaltung mit einer zusätzlichen Sicherheitseinrichtung,
die Fig. 9 eine perspektivische Ansicht der erfindungsgemäßen Haltevorrichtung,
die Fig. 10 eine Explosionsskizze der erfindungsgemäßen Vorrichtung ohne Holster und
die Fig. 11 eine Explosionsskizze der erfindungsgemäßen Vorrichtung mit Holster dar.

In Fig. 1 ist ein erfindungsgemäßes Holster rein schematisch im Schnitt dargestellt, wobei nur der Bereich des Holsters abgebildet ist, der bei eingesteckter Waffe deren Abzugbügel aufnimmt. Die Schnittebene verläuft, auf die einzusteckende Waffe bezogen, parallel zu deren Lauf und normal zu deren Symmetrieebene.

Die Fig. 1 zeigt ein Holstergehäuse 1, in dem eine Schwenkachse 2 angeordnet ist, um die ein Sperrriegel 3 schwenkbar montiert ist. Der Sperrriegel 3 verfügt über eine Druckfläche 4, die dazu bestimmt ist, mit der Außenseite des Sicherungsbügels der einzusteckenden Waffe in Kontakt zu kommen.

Der Sperrriegel 3 weist an seiner der Druckfläche 4 bezüglich der Schwenkachse 2 gegenüberliegenden Seite eine Betätigungsnase 5 auf, die dazu dient, im Zusammenwirken mit einer weiter unten erläuternden Betätigungsvorrichtung den Sperrriegel 3 in seine Freigabelage zu verdrehen, wenn die Waffe gezogen werden soll.

Der Sperrriegel 3 trägt weiters eine Schwenkachse 6, auf der eine Sicherungsplatte 7 verschwenkbar befestigt ist. Diese Sicherungsplatte 7, die im wesentlichen parallel zum Sperrriegel 3 angeordnet ist, weist in dem Bereich, der der Druckfläche 4 des Sperrriegels 3 benachbart ist, eine Betätigungsfläche 8 auf, die, wie aus Fig. 1 ersichtlich ist, oberhalb, d.h. der Öffnung des Holsters näher als die Druckfläche 4 des Sperrriegels 3 liegt. Diese Lage der Betätigungsfläche 8 bzw. der gesamten Sicherungsplatte 7 wird dadurch erreicht, daß die Sicherungsplatte 7 durch eine Feder mit einem Drehmoment beaufschlagt ist, das die Sicherungsplatte (bei der Darstellung gemäß der Fig. 1) gegen den Uhrzeigersinn zu verdrehen sucht.

Die Sicherungsplatte 7 weist auf der ihrer Betätigungsfläche 8 abgewandten Seite eine Kontaktnase 9 auf, die an einer Gegenfläche 10 des Gehäuses 1 des Holsters anliegt.

Weiters ragt beim gezeigten Ausführungsbeispiel die Betätigungsnase 5 des Sperrriegels 3 in eine Öffnung 11 eines Schiebers 12, der dazu dient, den Sperrriegel 3 gegen den Uhrzeigersinn in seine freigebende Lage zu bringen.

Die Funktionsweise der Vorrichtung wird an Hand der Abfolge der Fig. 2, 3 und 4 näher erläutert:

Beim Einschieben einer Waffe in das Holster gelangt der Abzugbügel 13 der Waffe in Richtung des Pfeiles 14 in den Bereich einer Führungsfläche 15 des Sperrriegels 3 und drängt diesen dadurch gegen den Uhrzeigersinn aus der Bewegungsbahn des Abzugbügels 13, wobei dieser gegen die äußere Holsterwand 16 gedrängt wird, wie dies aus Fig. 2 ersichtlich ist.

Im Zuge dieser Abwertsbewegung in Richtung des Pfeiles 14 drückt die Außenseite 17 des Abzugbügels 13 auf die Betätigungsfläche 8 der Sicherungsplatte 7 und verschwenkt sie gegen die auf ihr lastende Federkraft im Uhrzeigersinn um die Schwenkachse 6 bzw. durch das Ineinandergreifen der Kontaktnase 9 und der Gegenfläche 10 um eine virtuelle Drehachse in diesem Bereich, wobei gleichzeitig der Sperrriegel 3 (mitgenommen über die Schwenkachse 6) im Gegenuhrzeigersinn verdreht wird, wodurch das Vorbeigleiten des Abzugbügels 13 am Sperrriegel 3 erleichtert wird.

Durch diese Verschwenkung der Schwenkachse 6 im Gegenuhrzeigersinn um die Schwenkachse 2 wird die Sicherungsplatte 7 auch translatorisch bewegt, wodurch die Kontaktnase 9 schließlich von der Gegenfläche 10 des Gehäuses 1 frei kommt. Der Moment dieses Freikommens ist in Fig. 2 dargestellt. Praktisch zeitgleich mit diesem Freikommen erreicht der Abzugbügel 13 bei der weiteren Bewegung in Richtung des Pfeiles 14 auch die Druckfläche 4 des Sperrriegels 3 und beginnt nun diesen in seiner Sperrichtung im Uhrzeigersinn zu belasten, wodurch es schließlich zur Fixierung der Waffe kommt.

Wie aus Bild 3 ersichtlich, umfaßt der Sperrriegel 3 mit seiner Sperrnase 19 die Innenseite des Abzugbügels 13 und verhindert jede Bewegung in Richtung entgegengesetzt zum Pfeil 14, wenn man vom notwendigen geringen Spiel absieht.

In Fig. 4 ist das Prinzip der Selbsthemmung dargestellt, das in einer bevorzugten Ausgestaltung der Erfindung angewandt wird: die resultierende Kraft F, die bei einer Bewegung des Abzugbügels 13 in Auszugsrichtung, somit entgegen der Richtung des Pfeiles 14 auf den Sperrriegel 3 wirkt, erzeugt um dessen Schwenkachse 2 ein Drehmoment in Richtung des Pfeiles Mb und verhindert so jegliche Freigabebewegung (Drehung gegen den Uhrzeigersinn) des Sperrriegels 3. Dies erreicht man dadurch, daß die Kontaktfläche zwischen der Sperrnase 19 und der Innenseite 18 des Abzugsriegels 13 auf einen solchen Bereich beschränkt bleibt, daß jede Auszugskraft F (Abstand x zur Drehachse) ein Moment in Sperrichtung erzeugt.

Zum Freigeben der Waffe ist es nur notwendig, den Schieber 12 gegen die Richtung des Pfeiles 20 (Fig. 1) zu bewegen, wodurch der Sperrriegel 3 im Gegenuhrzeigersinn um seine Schwenkachse 2 verschwenkt wird, wodurch der Abzugbügel 13 frei kommt und in Richtung des Pfeiles F (Fig. 4) aus dem Holster gezogen werden kann. Im Laufe dieser Bewegung des Schiebers 12 wird durch die Mitverschwenkung der Schwenkachse 6 und die Federbelastung der Sicherungsplatte 7 im Gegenuhrzeigersinn die Kontaktnase 9 an der Gegenfläche 10 vorbeigeführt und in dieser verschwenkten Lage gehalten, so daß beim Ende der Betätigung des Schiebers 12 durch die Federbelastung der Sicherungsplatte 7 die Kontaktnase 9 sich wieder unter der Gegenfläche 10 fängt und die in Fig. 1 dargestellte Lage erreicht ist.

Wie man aus obiger Erläuterung entnehmen kann, ist es zum Erreichen des erfindungsgemäßen Zieles nicht notwendig, die Sicherungsplatte 7 mit ihrer Kontaktnase 9 und der Gegenfläche 10 vorzusehen, wenn dies auch zur Erhöhung des Bedienungskonforts günstig ist. Es muß dabei darauf hingewiesen werden, daß beim Einstecken der Waffe in das Holster üblicherweise das gesamte Waffengewicht die Einsteckbewegung unterstützt und daß die Reibungskraft zwischen dem Abzugbügel 13 und der Führungsfläche 15 beim Einstecken der Waffe mit der ganzen Hand viel leichter überwunden werden kann und viel weniger störend ist, als die reibenden Bewegungen bei den Betätigungsvorrichtungen der vorbekannten Holster, die ja jeweils beim Ziehen der Waffe und nur mit einem Finger, noch dazu in der Richtung gegen die Entnahme der Waffe, betätigt werden müssen.

Die Erfindung selbst erfährt vorteilahfterweise eine weitere Ausgestaltung, die aus den Fig. 5 und 6 ersichtlich ist.

Diese beiden Figuren zeigen ein erfindungsgemäßes Holster in Richtung des Pfeiles V der Fig. 1, teilweise im Schnitt. Dabei ist hier der Holsterbereich auch und vor allem oberhalb des in den Fig. 1 bis 4 gezeigten Details abgebildet.

Man erkennt den im Gehäuse 1 des Holsters verschieblich gelagerten Schieber 12, der an seinem oberen Ende mit einem Betätigungsorgan 21 verbunden ist. Beim Bewegen des Betätigungsorganes 21 in Richtung des Pfeiles 14 wird der Schieber 12 entsprechend bewegt und die oben beschriebene Abfolge an Bewegungen erfolgt. Um nun die Sicherheit des Holsters weiters zu erhöhen, ist in einer bevorzugten Variante ein Sperrstift 22 vorgesehen, der auf einem Drücker 23 sitzt, wobei der Drücker 22 in Richtung des Pfeiles 24, somit schräg zum Pfeil 14, verschieblich ist.

In der in Fig. 5 dargestellten Lage steht der Sperrstift 22 mit seiner Stirn einer Anschlagfläche 25 gegenüber, so daß bei Betätigung des Betätigungsorganes 21 in Richtung des Pfeiles 14 der Sperrstift 22 auf die Anschlagfläche 25 stößt und jede weitere Bewegung und somit ein Freigeben der Waffe verhindert. Wenn jedoch gegen die Kraft einer Feder 33 (Fig. 10) der Drücker 23 in Richtung des Pfeiles 24 verschoben wird, so gelangt der Sperrstift 22 aus dem Bereich der Anschlagfläche 25 in den Bereich einer Ausnehmung 26 und es kann das Betätigungsorgan 21 in Richtung des Pfeiles 14 verschoben werden, bis die Waffe freikommt. Diese eingerückte Lage ist in Fig. 6 dargestellt, wobei deutlich zu sehen ist, daß der Sperrstift 22 in der Ausnehmung 26 Platz findet und der Drücker 12 im wesentlichen die in Fig. 2 gezeigte (dort aber durch das Einschieben der Waffe erreichte) Lage einnimmt.

Um die Sicherheit des Holsters weiter zu erhöhen, ist in einer vorteilhaften Ausgestaltung vorgesehen, den Drücker 23 abzudecken, wenn sichergestellt ist, daß die Waffe für längere Zeit keinesfalls benötigt wird. Dies kann insbesondere bei Justizwachebeamten der Fall sein, die die Waffe im Dienst zu tragen haben, aber sich beispielsweise im Inneren eines Polizei- oder Gerichtsgebäudes befinden.

Eine solche Abdeckung ist in den Fig. 7 und 8 detaillierter dargestellt. Die Fig. 7 und 8 entsprechen den Fig. 5 und 6, wobei jedoch kein geschnitten gezeigter Bereich vorhanden ist, sondern das Holster in Richtung des Pfeiles 5 der Fig. 1 in Ansicht gezeigt wird.

Die erfindungsgemäße Abdeckung 27 ist um eine Achse 28 drehbar angeordnet und weist eine etwa knochenförmige Form auf. Ein etwa Kreissegmentform aufweisender Abschnitt 29 steht dabei dem eigentlichen Abdeckabschnitt 30 gegenüber. Im Segmentabschnitt 29 ist eine Bahn 31 vorgesehen, in der ein Vorsprung (nicht dargestellt) des Gehäuses 1 verschiebbar bzw. bewegbar ist, wenn die Abdeckung 27 um ihre Drehachse 28 verdreht wird. An jedem Ende der Bahn 31 und in knappen Abstand von ihr ist eine Ausnehmung 32 angeordnet, die den Vorsprung des Gehäuses ebenfalls aufnehmen kann und so als Rast dient. Die Funktionsweise ist folgende:

Bei der in Fig. 8 gezeigten Lage ist der Drücker 23 freigegeben, die Kugel bzw. der Vorsprung ist in die Ausnehmung 32 eingerastet und ein Verdrehen der Abdeckung 27 ist nur unter Anwendung einer gewissen Anfangskraft möglich. Die in Fig. 7 dargestellte Lage zeigt die verriegelte, gesicherte Position der Abdeckung 27, bei der die Kugel bzw. der Vorsprung in die andere Ausnehmung bzw. Rast gelangt ist, so daß ein Freigeben des nunmehr abgedeckten Drückers 23 ebenfalls nur unter Anwendung einer merklichen Kraft möglich ist.

Daneben ist es auch möglich, die Abdeckung nahe an eine ihrer beiden Endlagen zu bringen, sodaß die Kugel bzw. der Vorsprung in die Bahn 31 ragt, die ja nicht direkt in die Rast übergeht, sondern kurz vorher endet, so daß zum Einrasten ebenfalls eine zusätzliche Kraft notwendig ist, wenn diese auch nicht ganz so groß ist wie zum Ausrasten. Dadurch ist es möglich, in Situationen, in denen der Benutzer den Drücker 23 nicht freigeben will, er sich aber anderseits doch so bedroht fühlt, daß er im Ernstfall nicht erst die zum Ausrasten notwendige Kraft aufbringen möchte, die Abdeckung 27 nahezu bis in die in Fig. 7 gezeigte Lage zu bringen, so daß weiterhin jedes unerwünschte Betätigen des Drückers 23 verhindert wird, aber anderseits ein rascher Zugriff ohne besondere Kraftanstrenung möglich ist.

Die Fig. 9 zeigt den Sperrriegel 3 und die Sicherungsplatte 7 in perspektivischer Ansicht ohne die sie umgebenden Bauteile. Dabei ist insbesondere die federnde Ausbildung der Sicherungsplatte 7 durch ihre nadelförmige, die Schwenkachse 2 umgreifende Federnase gut erkennbar. Auch die gestaffelte Anordnung der Betätigungsfläche 8 und der Druckfläche 4 ist gut ersichtlich.

Die Fig. 10 und 11 zeigen die einzelnen Teile der erfindungsgemäßen Vorrichtung für sich (Fig. 10) bzw. in Zusammenschau mit einem Holster (Fig. 11). Dabei ist der einfache Aufbau der Vorrichtung ohne Gewinde, nur mit Stiften, gut zu erkennen. Auch die Anordnung des Sperriegels 3 und der Sicherungsplatte 7 in einem Einsatzteil 34, der auch die Führung des Schiebers 12 übernimmt, ist deutlich zu sehen.

Die Erfindung ist nicht auf das dargestellte Ausführungsbeispiel beschränkt, sondern kann verschiedentlich verändert und variiert werden.

So ist es nicht notwendig, daß der Sperrriegel 3 um eine Schwenkachse 2 des Gehäses 1 verschwenkbar gelagert wird (oder die Sicherungsplatte um eine Schwenkachse 6 des Sperrriegels), diese Aufgabe kann auch durch eine Kulissenführung übernommen werden, wenn auch aus Gründen der einfacheren Herstellung die Lagerung um eine Schwenkachse bevorzugt wird.

Im dargestellten Ausführungsbeispiel ist die Sicherungsplatte 7 durch ihre sichelförmige Form mit gebogenem Ende so ausgebildet, daß sie bei der Montage so deformiert wird, daß sie selbst auch die Aufgabe der Drehfeder um die Schwenkachse 6 übernimmt. Es ist selbstverständlich möglich, hier eine eigene Feder vorzusehen, die entweder eine Torsionsfeder sein kann, die im Bereich der Schwenkachse 6 vorgesehen ist oder eine Feder, die zwischen dem Gehäuse 1 des Holsters und einer passenden Federrast auf der Sicherungsplatte 7 befestigt wird.

Die Schwenkachsen 2 und 6 sind bevorzugt mit einem der beiden Teile, die sie schwenkbar verbinden, einstückig ausgebildet, was leicht möglich ist, wenn die Bauteile so wie das gesamte Holster aus Kunststoff gefertigt sind. In einem solchen Falle ist eine entsprechende Ausbildung der Spritzgußform leicht zu bewerkstelligen. Es spielt beim gegenständlichen Anwendungsgebiet auch keine nachteilige Rolle, wenn die Schwenkachsen, die auf diese Weise hergestellt sind, leicht konisch und nicht zylindrisch verlaufen, um das Ausformen zu erleichtern. Es können die entsprechenden Aufnahmelöcher unter Umständen ebenfalls mit den gleichen konischen Anzügen versehen sein, um zu einer flächigen Lagerung zu kommen.

Es ist beim erfindungsgemäßen Holster einfach, eine Absperrvorrichtung einzubauen, dazu muß nur beispielsweise unterhalb des Sperriegels 3 eine Nocke vorgesehen werden, die mit der Unterseite der Betätigungsnase 5 zusammenwirkt und deren Verschiebung nach unten verhindert. Wenn dies Nocke in der Sperr-Position mittels eines Schlüssels fixierbar ist, so ist die Waffe im Holster versperrt und ihr Abzug unzugänglich.

## Patentansprüche

1. Holster für eine Feuerwaffe, speziell eine Handfeuerwaffe, mit einem Abzugbügel (13), wobei ein Sperrriegel (3) um eine Schwenkachse (2) schwenkbar im Gehäuse (1) des Holsters gelagert ist, dessen Sperrnase (19) die Innenseite (18) des Abzugsbügels (13) kontaktiert, **dadurch gekennzeichnet, daß** am Sperrriegel (3) um eine zur Schwenkachse (2) parallele Schwenkachse (6) verschwenkbare Sicherungsplatte (7) gelagert ist, die, unter der Kraft einer Feder stehend, den Sperrriegel in seine Verriegelt-Position drängt und eine Kontaktnase (9) aufweist, die bei gezogener Waffe an einer Gegenfläche (10) des Gehäuses (1) anliegt und so den Sperrriegel (3) zumindest im wesentlichen in seiner Offenposition hält.

2. Holster nach Anspruch 1, **dadurch gekennzeichnet, daß** der Sperrriegel (3) eine Betätigungsnase (5) aufweist, auf die ein Schieber (12) in Öffnungsrichtung des Sperrriegels (3) einwirken kann.

3. Holster nach Anspruch 2, **dadurch gekennzeichnet, daß** der Schieber (12) ein Betätigungsorgan (21) trägt, in dem ein Drücker (23) schräg zur Verschiebungsrichtung (20) des Schiebers gegen die Kraft einer Feder verschieblich angeordnet ist, und daß der Drücker einen Sperrstift (22) trägt, der in unbetätigter Lage des Drückers (23) einer Anschlagfläche (25) des Gehäuses (1) gegenübersteht und in betätigter Lage des Drückers einer Ausnehmung (26).

4. Holster nach Anspruch 3, **dadurch gekennzeichnet, daß** eine Abdeckung (27) um eine Achse (28) drehbar am Gehäse (1) angelenkt ist, die zwischen zwei Endlagen verdrehbar ist, wobei in der einen Endlage der Drücker (23) abgedeckt und in der anderen Endlage der Drücker (23) betätigbar zugänglich ist.

5. Holster nach Anspruch 4, **dadurch gekennzeichnet, daß** die Abdeckung (27) eine Bahn (31) und in deren Verlängerung zumindest eine Rast (32) aufweist, in die ein Vorsprung oder eine Kugel des Gehäuses (1) ragt, um eine kraftschlüssige Lagefixierung der Abdeckung (27) gegenüber dem Gehäuse (1) zu erreichen.

## Claims

1. Holster for a firearm, especially a handheld firearm, having a trigger guard (13), a safety catch (3) being mounted in the housing (1) of the holster in a manner such that it can pivot about a pivot axis (2) and the locking lug (19) of which safety catch makes contact with the inside (18) of the trigger guard (13), **characterized in that** a securing plate (7) which can pivot about a pivot axis (6) parallel to the pivot axis (2) is mounted on the safety catch (3) and, being under the force of a spring, forces the safety catch into its locked position and has a contact lug (9) which, when the weapon is drawn, bears against a mating surface (10) of the housing (1) and thus keeps the safety catch (3) at least substantially in its open position.

2. Holster according to Claim 1, **characterized in that** the safety catch (3) has an actuating lug (5) on which a slide (12) can act in the opening direction of the safety catch (3).

3. Holster according to Claim 2, **characterized in that** the slide (12) bears an actuating member (21), in which a trigger (23) is arranged in a manner such that it can be displaced obliquely with respect to the direction of displacement (20) of the slide counter to the force of a spring, and **in that** the trigger bears a locking pin (22) which, in the unactuated position of the trigger (23), is opposite a stop surface (25) of the housing (1) and, in the actuated position of the trigger, is opposite a recess (26).

4. Holster according to Claim 3, **characterized in that** a covering (27) is coupled to the housing (1) in a manner such that it can rotate about an axis (28) and can be rotated between two end positions, the trigger (23) being covered in one end position and the trigger (23) being actuably accessible in the other end position.

5. Holster according to Claim 4, **characterized in that** the covering (27) has a track (31) and, in an extension thereof, has at least one latch (32) into which a projection or a ball of the housing (1) protrudes in order to frictionally fix the covering (27) in position in relation to the housing (1).

## Revendications

1. Etui pour arme à feu, notamment une arme à feu individuelle à pontet (13), dans lequel un verrou de blocage (3) est monté pivotant autour d'un axe de pivotement (2) dans le boîtier (1) de l'étui, l'ergot (19) du verrou étant en contact avec la face intérieure (18) du pontet (13), **caractérisé en ce qu'**une plaque d'arrêt (7) est montée sur le verrou de blocage (3) avec possibilité de pivotement autour d'un axe de pivotement (6) parallèle à l'axe de pivotement (2), laquelle plaque, sous l'action de la force d'un ressort, pousse le verrou de blocage dans sa position de verrouillage et présente un taquet de contact (9) qui, lorsque l'arme est dégainée, est en appui contre une surface conjuguée (10) du boîtier (1) et maintient ainsi le verrou de blocage (3) au moins pour une grande part dans sa position d'ouverture.

2. Etui selon la revendication 1, **caractérisé en ce que** le verrou de blocage (3) présente un taquet d'actionnement (5) sur lequel un coulisseau (12) peut agir dans la direction d'ouverture du verrou de blocage (3).

3. Etui selon la revendication 2, **caractérisé en ce que** le coulisseau (12) porte un organe d'actionnement (21) dans lequel un poussoir (23) est disposé avec possibilité de déplacement oblique par rapport à la direction de déplacement (20) du coulisseau, à l'encontre de la force d'un ressort, et **en ce que** le poussoir porte un doigt de blocage (22) qui, lorsque le poussoir (23) occupe la position non actionnée, se situe en vis-à-vis d'une surface de butée (25) du boîtier (1) et, lorsque le poussoir occupe la position actionnée, se situe en vis-à-vis d'un évidement (26).

4. Etui selon la revendication 3, **caractérisé en ce qu'**un élément de recouvrement (27) est articulé sur le boîtier (1), avec possibilité de rotation autour d'un axe (28), et peut être déplacé entre deux positions extrêmes, le poussoir (23) étant recouvert dans l'une des positions extrêmes et étant accessible dans l'autre position extrême, en vue de son actionnement.

5. Etui selon la revendication 4, **caractérisé en ce que** l'élément de recouvrement (27) comporte une voie (31) et, dans le prolongement de celle-ci, au moins un élément d'encliquetage (32) dans lequel pénètre une saillie ou une sphère du boîtier (1) aux fins d'obtenir une immobilisation par serrage de l'élément de recouvrement (27) vis-à-vis du boîtier (1).
